# EUROPÄISCHE PATENTSCHRIFT

(11) **EP 1 994 260 B1**
(45) Veröffentlichungstag und Bekanntmachung des Hinweises auf die Patenterteilung: **20.09.2017**
(21) Anmeldenummer: 07700252.5
(22) Anmeldetag: 09.01.2007
(51) Int. Cl.: F01D 9/02, F23R 3/60

(54) **BRENNKAMMER FÜR EINE GASTURBINE UMFASSEND EINE VERSTELLVORRICHTUNG**
COMBUSTION CHAMBER FOR A GAS TURBINE WITH A POSITIONING SYSTEM
CHAMBRE DE COMBUSTION POUR UNE TURBINE À GAZ AVEC UN SYSTÈME DE POSITIONNEMENT

(30) Priorität: 15.03.2006 EP 06005259
(43) Veröffentlichungstag der Anmeldung: 26.11.2008
(73) Patentinhaber: Siemens Aktiengesellschaft, 80333 München (DE)
(72) Erfinder: DIETRICH, Peter, 13583 Berlin (DE); SCHMAHL, Milan, 45479 Mülheim an der Ruhr (DE); STAPPER, Martin, 47475 Kamp-Lintfort (DE)
(86) Internationale Anmeldenummer: PCT/EP2007/050194
(87) Internationale Veröffentlichungsnummer: WO 2007/104587

(56) Entgegenhaltungen:
- DE-A1- 2 258 719
- DE-A1- 2 523 449
- DE-A1- 3 913 223
- DE-A1- 4 223 733
- DE-A1- 10 348 447
- GB-A- 701 099
- US-B1- 6 442 946

## Beschreibung

### Hintergrund der Erfindung

Die Erfindung betrifft eine Brennkammer für eine Gasturbine mit einem Mischgehäuse sowie eine Gasturbine mit einer solchen Brennkammer. Bei der Montage eines Mischgehäuses einer Gasturbine wird das Mischgehäuse zunächst in die Brennkammer an das Flammrohr montiert. Dabei muss das Mischgehäuse präzise ausgerichtet werden, damit der untere Mischgehäuseanschluss in den Anschluss des Innengehäuses der Rumpfturbine passt. Die Masse, Formen und Positionen des Mischgehäuses und des Innengehäuses der Rumpfturbine einer Gasturbine weisen jedoch fertigungsbedingt derart große Varianzen auf, dass das Mischgehäuse nicht ohne weiteres zum Innengehäuse der Rumpfturbine positioniert werden kann.

Aus diesem Grund wird für jede Gasturbine eine spezifische Brennkammer gefertigt. Um die Montage des Mischgehäuses toleranzgerecht zu ermöglichen, muss die Position des Innengehäuses ermittelt und auf das Mischgehäuse übertragen werden.

Zur Anpassung des Mischgehäuses mit dem Kühlluftring an die Innengehäuseposition wird die Lage des Innengehäuses auf eine Schablone übertragen. Mit Hilfe dieser Schablone kann das Mischgehäuse mit dem Kühlluftring entsprechend gefertigt und an der Innengehäuseposition im Bereich des Druckmantelflansches ausgerichtet werden.

In Fig. 2 ist eine Schablone zur Positionierung eines Mischgehäuses entsprechend dem bisherigen Stand der Technik dargestellt. Die Schablone 11 ist durch sechs Schrauben 21 am das Mischgehäuse umgebenden Druckmantelflansch 10 befestigt. Der Kühlluftring 6 ist an der Schablone 11 ausgerichtet.

Fig. 3 stellt eine Detailansicht zweier Ausrichtungsstellen zwischen der Schablone 11 und dem Kühlluftring 6 dar. Die Nuten 23 der Schablone 11 nehmen die Zapfen 22 des Kühlluftrings 6 auf und legen so die Lage des Kühlluftrings 6 fest.

Dadurch wird der Versatz zwischen dem Mischgehäuse mit dem Kühlluftring und dem Innengehäuse entsprechend den geforderten Toleranzen ausgeglichen. Das geforderte mittlere Spaltmaß zwischen Innengehäuse und Mischgehäuse mit Kühlluftring beträgt a = 3 bis 3,5 mm.

Anschließend kann der Kühlluftring an das Mischgehäuse geschweißt werden. Ausserdem ist aus der DE10348447 eine Brennkammer mit einem Mischgegäuse bekannt, welches wiederum über eine Zentriervorrichtung verfügt.

### Zugrunde liegende Aufgabe

Der Erfindung liegt als Aufgabe zugrunde, eine vorteilhafte Mischgehäuseanordnung und eine Gasturbine mit einer vorteilhaften Mischgehäuseanordnung zur Verfügung zu stellen.

### Erfindungsgemäße Lösung

Die Aufgabe wird durch eine Mischgehäuseanordnung nach Anspruch 1 bzw. eine Gasturbine nach Anspruch 8 gelöst. Die abhängigen Ansprüche enthalten vorteilhafte Weiterbildungen der Erfindung.

Eine erfindungsgemäße Brennkammer weist ein Mischgehäuse mit einer das Mischgehäuse umgebendes Außengehäuse auf, wobei das Mischgehäuse gegenüber dem Außengehäuse verstellbar ist. Das Mischgehäuse ist mit einer Verstellvorrichtung zum Verstellen des Mischgehäuses gegenüber dem Außengehäuse versehen.

Die Brennkammer weist dabei eine Verstellvorrichtung auf, die einen Bolzen, ein Andrückblech und eine Keilscheibe umfasst. Die Berührungsflächen zwischen Bolzen und Keilscheibe sowie zwischen Bolzen und Andrückblech können kugelig ausgeführt sein, sodass der Flanschbereich des Bolzens zwischen den Gegenstücken auf einer sphärischen Fläche bewegt werden kann. Dabei bewegt sich das Mischgehäuse mit, behält aber seine konzentrische Lage zum Flammrohr bei. Damit wird ein Verfahren zur Montage eines Mischgehäuses in einer Gasturbine mit einem Flammrohr und einem Innengehäuse angegeben, wobei das Mischgehäuse zwischen dem Flammrohr und dem Innengehäuse angeordnet wird. Bei der Montage erfolgt ein Verstellen des Mischgehäuses relativ zum Flammrohr und zum Innengehäuse. Das Flammrohr und das Mischgehäuse sind hierbei als Teile der Brennkammer anzusehen.

Durch statistische Untersuchungen wurde festgestellt, dass die Position des Innengehäuses im Flanschbereich der Rumpfturbine radial um ca. 4 mm schwankt. Durch eine geringe Verschiebung des Mischgehäuses in der Brennkammer kann die Position des an das Mischgehäuse angeschweißten Kühlluftrings an der Innengehäuseposition ausgerichtet werden. Die Möglichkeit, das Mischgehäuse nach dem Einbau noch auszurichten, ermöglicht es, standardisierte Brennkammern inklusive positionierten Mischgehäusen zu verwenden, also solche, die nicht speziell an eine individuelle Gasturbine angepasst sind.

Der Vorteil der erfindungsgemäßen Lösung liegt also darin, dass sich erhebliche Fertigungs- und Zeitvorteile durch die Möglichkeit der Mischgehäuseverstellung ergeben.

Bei einer vorteilhaften Weiterbildung der Erfindung wird der Kühlluftring an das Mischgehäuse angeschweißt und anschließend an der Innengehäuseposition ausgerichtet.

Durch die sphärische Oberfläche zwischen Bolzen und Andrückblech wird eine schnelle und kostengünstige Umrüstung auch bestehender Maschinen ermöglicht. Auf Grund der optimierten Maße des Bolzens treten auch im ungünstigsten Fall keine kritischen Verschiebungen des Mischgehäuses während des Betriebes auf.

Die Verstellung beruht also auf der veränderbaren Position der tragenden Bolzen. Hierdurch entfällt die individuelle Übertragung der Innengehäuseposition einer Gasturbine mit Hilfe einer Schablone, und es kann das statistische Mittel der Innengehäuseposition benutzt werden.

Die Bolzen können exzentrisch eingebaut sein, sodass eine Höhenverstellung des Mischgehäuses möglich wird.

Weiterhin können die Bolzen am Kopf jeweils eine exzentrische Bohrung mit einem darin eingesetzten Exzenterbolzen aufweisen.

Die Bolzen können auch parallel senkrecht und waagerecht zum Außengehäuse verschiebbar eingebaut werden. Dadurch wird eine Spaltanpassung des Mischgehäuses an das Flammrohr möglich.

Weiterhin ist das Mischgehäuse um die Bolzenachse kippbar, wodurch eine weitere Flexibilität des Mischgehäuses erreicht wird.

Der Bolzen kann sich in einem Flanschrohr befinden, welches im Außengehäuse angeordnet ist. Das Flanschrohr kann insbesondere zu einem Langloch ausgeweitet sein. Dies ermöglicht eine horizontale Anpassung des Mischgehäuses. Die vertikale Einstellung ist dann auch durch das Kippen des Mischgehäuses um die Bolzenachse und die Nutzung des Exzenters möglich. Alternativ zur beschriebenen Verstelleinrichtung mit Bolzen kann die Verstellvorrichtung auch als ein Führungs- und Schienensystem ausgebildet sein, mit dessen Hilfe das Mischgehäuse exakter positioniert werden kann. In diesem Fall ist eine Anordnung verstellbarer Bolzen nicht erforderlich.

Eine erfindungsgemäße Gasturbine umfasst eine erfindungsgemäße Brennkammer. Die Brennkammer kann einen am Mischgehäuse fixierten und dem Innengehäuse zugewandten Kühlluftring umfassen. Das Spaltmaß zwischen Innengehäuse und Kühlluftring beträgt dann vorteilhafterweise 3 bis 3,5 mm.

### Kurzbeschreibung der Zeichnungen

Weitere Merkmale, Eigenschaften und Vorteile der Erfindung ergeben sich aus der nachfolgenden Beschreibung von Ausführungsbeispielen unter Bezugnahme auf die beiliegenden Figuren. Es zeigen:
- Fig. 1: eine Ansicht einer zwischen einer Brennkammer und einem Innengehäuse angeordneten Mischgehäuseanordnung, im wesentlichen bestehend aus Druckmantel und Mischgehäuse.
- Fig. 2: eine Ansicht einer Schablone im Einbauzustand.
- Fig. 3: eine Ausschnittsvergrößerung im Bereich der Schablone.
- Fig. 4: eine Detailansicht des Anschlusses zwischen Mischgehäuse und Innengehäuse im Bereich des Druckmantelflansches.
- Fig. 5: eine Ansicht des Bolzens im Zusammenbau.
- Fig. 6: eine Einzelansicht des Bolzens.
- Fig. 7: eine Einzelansicht der Keilscheibe.
- Fig. 8: eine Einzelansicht des Andrückblechs.

### Detaillierte Beschreibung des Ausführungsbeispiels

Fig. 1 zeigt zunächst eine Brennkammer 1 einer Gasturbine mit einem Außengehäuse, das als Druckmantel 18, gelegentlich auch Brennkammermantel genannt, ausgeführt ist, und mit einem innerhalb des Außengehäuses bzw. Druckmantels 18 angeordneten Flammrohr 2. Innerhalb des Druckmantels 18 befinden sich außerdem ein Mischgehäuse 4 und ein am Mischgehäuse 4 fixierter Kühlluftring 6.

Das Flammrohr 2 verläuft vertikal und befindet sich im oberen Bereich der gezeigten Anordnung. Es nimmt die Flammen auf, die durch die am oberen Ende des Druckmantels angeordneten Brenner 3 erzeugt werden. An das untere Ende des Flammrohrs 2 schließt sich das konische und gekrümmte Mischgehäuse 4 an, das die Verbrennungsgase zu einem Innengehäuse 8 einer Rumpfturbine (nicht dargestellt) führt. Im Bereich eines Druckmantelflansches 10 schließt sich der Kühlluftring 6 an das Mischgehäuse 4 an, der den Übergang zwischen Mischgehäuse 4 und Innengehäuse 8 kühlt.

Das Mischgehäuse 4 ist durch zwei Bolzen 12 am Druckmantel 18 befestigt. Die Bolzen 12 befinden sich in Flanschrohren 20 mit Flanschrohrlängsachsen 19, welche im Druckmantel 18 angeordnet sind, nämlich in der Nähe einer Stütze 11 im Bereich des unteren Teils des Mischgehäuses 4. Dabei gehen die Flanschrohrlängsachsen 19 (siehe Fig. 5) durch den Schnittpunkt einer Flammrohrlängsachse 7 und einer Innengehäuselängsachse 9 (s. Fig. 1).

Die Flanschrohre können mit ihren Längsachsen 19 senkrecht auf der von der Flammrohrlängsachse 7 und der Innengehäuselängsachse 9 aufgespannten Fläche angeordnet sein. Innerhalb eines horizontalen Langloches können die Bolzen und damit das Mischgehäuse dann gut in Richtung der verlängerten Innengehäuselängsachse 9 verschoben werden. Die Flanschrohre können aber ebenso gut an irgendeiner anderen Stelle der Außenfläche des Druckmantels 18 positioniert sein, wobei dann jedoch nicht die optimale Verschiebbarkeit entlang der Innengehäuselängsachse 9 erreicht wird.

Fig. 4 zeigt eine vergrößerte Detailansicht X des Bereiches innerhalb des Druckmantelflansches 10 in Fig. 1. Innerhalb des Druckmantelflansches 10 des Druckmantels 18 befinden sich die Anschlussstellen zwischen Mischgehäuse 4 und Kühlluftring 6 sowie zwischen Kühlluftring 6 und Innengehäuse 8. Der Kühlluftring 6 ist am einen Ende an das Mischgehäuse 4 angeschweißt. Das andere Ende des Kühlluftrings 6 ist in den Anschlussquerschnitt des Innengehäuses 8 eingeschoben.

In Fig. 5 ist die verstellbare Anordnung zwischen Mischgehäuse 4, Druckmantel 18, und einem der beiden Bolzen 12 (siehe Fig. 1) dargestellt. Der Bolzen 12 ist am unverschraubten Ende in einer Mischgehäusehülse 5 aufgenommen, während sich der Flansch 17 innerhalb des Flanschrohrs 20 des Druckmantels 18 befindet. Die Mischgehäusehülse 5 befindet sich an der Außenseite des Mischgehäuses 4. Der Bolzen 12 kann am Flansch 17 durch mehrere über den Umfang verteilte Schrauben 16 am Druckmantel 18 festgelegt werden.

Zwischen den Köpfen der Schrauben 16 und der Endfläche des Bolzens 12 liegt ein Andrückblech 13 auf der Bolzenendfläche auf. Sowohl das Andrückblech 13 als auch der Bolzen 12 weisen kugelige Berührungsoberflächen 15 auf. Die konkave Seite des Andrückbleches 13 zeigt dabei zum Mischgehäuse 4.

Zwischen dem Flansch 17 des Bolzens 12 und dem Druckmantel 20 befindet sich eine Keilscheibe 14, die ringförmig ausgebildet ist und den Bolzen 12 umgibt. Die Keilscheibe 14 besitzt an der am Bolzen angrenzenden Fläche eine kugelige Oberfläche 15. Auch der Bolzen weist an der Flanschfläche, die im montierten Zustand auf der Keilscheibe aufliegt, eine kugelige Oberfläche 15 auf. Die konkaven Seiten der beiden auf einander aufliegenden kugeligen Oberflächen 15 zeigen dabei zum Mischgehäuse 4. Dadurch entsteht im gelösten Zustand des Bolzens 12 eine entlang der kugeligen Oberflächen drehbare Lagerung des Bolzens 12 zwischen Andrückblech 13 und Keilscheibe 14.

Die beiden kugeligen Oberflächen 15 zwischen Andrückblech 13, Bolzen 12 und Keilscheibe 14 ermöglichen es, dass das Mischgehäuse 4 über den Bolzen 12 in seiner Lage relativ zum Innengehäuse 8 (siehe Fig. 4) der Rumpfturbine verstellbar ist. Zum Beispiel kann das Mischgehäuse 4 über die Bolzen 12 mit der Bolzenlängsachse 24 um den Winkel a gegenüber der Flanschrohrlängsachse 19 gedreht werden.

Zur Einstellung der exzentrischen Lage von z.B. 4 mm im Druckmantelflansch wird das Mischgehäuse um α≈0,15° gedreht. Nach der Justage des Mischgehäuses werden die Schrauben der tragenden Bolzen angezogen. Die Bolzen und damit auch das Mischgehäuse werden dann durch Reibungskraft in ihrer Position gehalten.

Im Flansch 17 des Bolzens 12 befindet sich außerdem eine Bohrung 26 zum Einschrauben einer Montagestange. Durch Verschieben kann der in der Hülse A1 exzentrisch gelagerte Bolzen 12 relativ zum Flanschrohr 20 minimal um 1/12 (entspricht Schraubenteilung) bewegt und damit eine Grobausrichtung des Mischgehäuses bewirkt werden. Die Feinausrichtung erfolgt durch Verschieben des Bolzens zwischen den sphärischen Flächen 15 und durch Nutzung der Spalte B1 und B2.

Fig. 6 stellt eine Einzelansicht des Bolzens 12 dar. Der Bolzen 12 weist auf beiden Seiten seines Flansches kugelige Oberflächen 15 auf (s. Fig. 5). In einer besonderen Ausführungsform ist der Bolzen 12 mit der Bolzenlängsachse 24 innerhalb eines Bohrlochs mit einem Durchmesser von 26 mm im Flanschrohr horizontal gegenüber der Flanschrohrlängsachse 19 verschiebbar. In einer Weiterbildung der Ausführungsform kann das Bohrloch auch zu einem Langloch ausgeweitet sein. Der Durchmesser A der Bolzenflanschlöcher (ca. 25 mm) ist größer als der Durchmesser B der Flanschlöcher der Keilscheibe 14 (s. Fig. 7) und des Andrückblechs 13 (s. Fig. 8), damit die Befestigungsschrauben 16 des Bolzen 12 bei der Bewegung des Bolzens zur Einstellung der Bolzenposition genügend Spiel haben.

Fig. 7 zeigt eine Einzelansicht einer Keilscheibe 14 wie bereits im Zusammenbau in Fig. 5 dargestellt. Die Keilscheibe 14 weist nur auf der Seite, die im Zusammenbau auf dem Flansch des Bolzens 12 aufliegt, eine kugelige Oberfläche 15 auf, um eine Einstellung des Bolzens 12 zu ermöglichen.

Fig. 8 zeigt eine Einzelansicht eines Andrückblechs 13, das auch bereits im Zusammenbau in Fig. 5 dargestellt ist. Das Andrückblech 13 weist ebenfalls nur auf der Seite, die im Zusammenbau auf dem Flansch des Bolzens 12 aufliegt, eine kugelige Oberfläche 15 auf, um eine Einstellung des Bolzens 12 zu ermöglichen.

## Patentansprüche

1. Brennkammer für eine Gasturbine mit einem Mischgehäuse (4), einem das Mischgehäuse (4) umgebenden Außengehäuse (18), wobei das Mischgehäuse (4) gegenüber dem Außengehäuse (18) verstellbar ist, und mit einer Verstellvorrichtung zum Verstellen des Mischgehäuses (4) gegenüber dem Außengehäuse (18), **dadurch gekennzeichnet, dass** die Verstellvorrichtung zum Verstellen des Mischgehäuses (4), einen Bolzen (12), ein Andrückblech (13) und eine Keilscheibe (14) umfasst.

2. Brennkammer nach Anspruch 1, **dadurch gekennzeichnet, dass** die Berührungsflächen (15) zwischen Bolzen (12) und Keilscheibe (14) sowie zwischen Bolzen (12) und Andrückblech (13) kugelig ausgeführt sind.

3. Brennkammer nach den Ansprüchen 1 oder 2, **dadurch gekennzeichnet, dass** die Bolzen (12) exzentrisch zu einem Flanschrohr (20) einbaubar sind.

4. Brennkammer nach den Ansprüchen 1 bis 3, , **dadurch gekennzeichnet, dass** die Bolzen (12) am Kopf jeweils eine Bohrung (26) zum Einsetzen einer Montagestange umfassen.

5. Brennkammer nach den Ansprüchen 1 bis 4, **dadurch gekennzeichnet, dass** die Bolzen (12) parallel senkrecht und waagerecht zum Außengehäuse verschiebbar sind.

6. Brennkammer nach den Ansprüchen 1 bis 5, **dadurch gekennzeichnet, dass** das Mischgehäuse (4) um die Bolzenachse kippbar ist.

7. Brennkammer nach den Ansprüchen 1 bis 6 **gekennzeichnet durch** ein Flanschrohr (20), welches im Außengehäuse angeordnet ist und in dem sich der Bolzen (12) befindet, wobei das Flanschrohr (20) zu einem Langloch ausgeweitet ist.

8. Gasturbine mit einer Brennkammer (1), nach einem der Ansprüche 1 bis 7.

9. Gasturbine nach Anspruch 8, **dadurch gekennzeichnet, dass** die Brennkammer einen am Mischgehäuse (4) fixierten und dem Innengehäuse (8) zugewandten Kühlluftring (6) umfasst und das mittlere Spaltmaß zwischen Innengehäuse (8) und Kühlluftring (6) 3 bis 3,5 mm beträgt.

## Claims

1. Combustor for a gas turbine with a mixing housing (4) and an outer casing (18) which encloses the mixing housing (4), wherein the mixing housing (4) is adjustable in relation to the outer casing (18), and with an adjusting device for adjusting the mixing housing (4) in relation to the outer casing (18) **characterized in that** the adjusting device for adjusting the mixing housing (4) comprises a bolt (12), a pressure plate (13) and a tapered washer (14).

2. Combustor according to Claim 1, **characterized in that** the contact surfaces (15) between bolt (12) and tapered washer (14), and also between bolt (12) and pressure plate (13), are spherically constructed.

3. Combustor according to either of Claims 1 and 2, **characterized in that** the bolts (12) can be installed eccentrically to a flange tube (20).

4. Combustor according to Claims 1 to 3, **characterized in that** the bolts (12) comprise in each case one hole (26) on the head for inserting an assembly rod.

5. Combustor according to Claims 1 to 4, **characterized in that** the bolts (12) can be displaced vertically and horizontally parallel to the outer casing.

6. Combustor according to Claims 1 to 5, **characterized in that** the mixing housing (4) can be tilted about the bolt axis.

7. Combustor according to Claims 1 to 6, **characterized by** a flange tube (20) which is arranged in the outer casing and in which the bolt (12) is located, wherein the flange tube (20) is widened out to form an elongated hole.

8. Gas turbine with a combustor (1), according to one of Claims 1 to 7.

9. Gas turbine according to Claim 8, **characterized in that** the combustor comprises a cooling air ring (6) which is fixed on the mixing housing (4) and faces the inner casing (8), and the average gap size between inner casing (8) and cooling air ring (6) is 3 to 3.5 mm.

## Revendications

1. Chambre de combustion pour une turbine à gaz, comprenant une enveloppe (4) de mélange, une enveloppe (18) extérieure entourant l'enveloppe (4) de mélange, l'enveloppe (4) de mélange pouvant être déplacée par rapport à l'enveloppe (18) extérieure et comprenant un dispositif de déplacement pour déplacer l'enveloppe (4) de mélange par rapport à l'enveloppe (18) extérieure, **caractérisée en ce que** le dispositif de déplacement de l'enveloppe (4) de mélange comprend un axe (12), une tôle (13) d'application d'une pression et une rondelle (14) conique.

2. Chambre de combustion suivant la revendication 1, **caractérisée en ce que** les surfaces (15) de contact entre l'axe (12) et la rondelle (14) conique, ainsi qu'entre l'axe (12) et la tôle (13) d'application d'une pression, sont sphériques.

3. Chambre de combustion suivant la revendication 1 ou 2, **caractérisée en ce que** les axes (12) sont incorporés de manière excentrée à un tuyau (20) à bride.

4. Chambre de combustion suivant les revendications 1 à 3, **caractérisée en ce que** les axes (12) comprennent, à la tête, respectivement un trou (26) d'insertion d'une barre de montage.

5. Chambre de combustion suivant les revendications 1 à 4, **caractérisée en ce que** les axes (12) peuvent coulisser parallèlement, verticalement et horizontalement, par rapport l'enveloppe extérieure.

6. Chambre de combustion suivant l'une des revendications 1 à 5, **caractérisée en ce que** l'enveloppe (4) de mélange peut basculer autour de l'axe.

7. Chambre de combustion suivant les revendications 1 à 6, **caractérisée par** un tuyau (20) à bride, qui est disposé dans l'enveloppe extérieure et dans lequel se trouve l'axe (12), le tuyau (20) à bride étant élargi en une boutonnière.

8. Turbine à gaz ayant une chambre (1) de combustion suivant l'une des revendications 1 à 7.

9. Turbine à gaz suivant la revendication 8, **caractérisée en ce que** la chambre de combustion comprend un anneau (6) d'air de refroidissement, fixé à l'enveloppe (4) de mélange et tourné vers l'enveloppe (8) intérieure, et l'intervalle moyen entre l'enveloppe (8) intérieure et l'anneau (6) d'air de refroidissement va de 3 à 5 mm.
